# FASCICULE DE BREVET EUROPEEN

(11) **EP 0 381 546 B1**
(45) Date de publication et mention de la délivrance du brevet: **19.05.1993**
(21) Numéro de dépôt: 90400123.7
(22) Date de dépôt: 17.01.1990
(51) Int. Cl.: E05B 17/04

(54) **Serrure debrayable à stator rotatif**
Schloss mit Kupplung und rotierbarem Stator
Lock with clutching means and a rotatable stator

(30) Priorité: 30.01.1989 FR 8901101
(43) Date de publication de la demande: 08.08.1990
(73) Titulaire: VALEO NEIMAN, 78290 Croissy-sur-Seine (FR)
(72) Inventeur: Leclerc, Patrick, F-78500 Sartrouville (FR); Canard, Louis, F-92500 Rueil Malmaison (FR)
(74) Mandataire: Lemaire, Marc

(56) Documents cités:
- EP-A- 0 151 081

## Description

L'invention concerne une serrure débrayable du type comprenant un rotor commandé par une clé crantée pour le désolidariser d'un stator, ledit stator étant constitué par une douille montée rotative dans un corps et indexée élastiquement par rapport audit corps, ledit rotor commandant un doigt d'entraînement d'un mécanisme de serrure, ledit doigt étant maintenu coaxial au rotor et à la douille en cas de rotation simultanée du rotor et de la douille de manière à ne pas entraîner ledit mécanisme de serrure.

Dans des serrures connues, le doigt d'entraînement est rendu coaxial à la douille, et donc au rotor, lors de la rotation de la douille, ou est alors déplacé en translation pour échapper au mécanisme de serrure.

Ces serrures connues, si elles présentent une grande sécurité contre les tentatives de fraude par palpage des organes de verrouillage rotor-stator (pistons ou paillettes), sont cependant de construction compliquées et encombrantes, du fait des mouvements que doit effectuer le doigt d'entraînement pour échapper au mécanisme de serrure à entraîner.

La présente invention vise en conséquence à fournir une serrure du type décrit à l'introduction qui soit de construction plus simple et moins encombrante.

A cet effet, la serrure selon l'invention est caractérisée par le fait que le doigt d'entraînement est solidaire en rotation d'un premier levier articulé sur un premier axe excentré solidaire en rotation de la douille, ledit doigt étant coaxial au rotor et à la douille en position de repos, ledit doigt traversant un second levier de commande de la serrure articulé sur un second axe excentré solidaire en rotation dudit corps, le rotor comportant un téton d'entraînement dudit premier levier.

En fonctionnement normal, avec la clé conforme introduite dans le rotor, celui-ci pivote par rapport à la douille qui reste solidaire du corps par son indexation. Le premier levier est entraîné en rotation autour du premier axe par le téton du rotor et le doigt d'entraînement, solidaire du premier levier, entraîne le second levier en rotation autour du second axe, ce qui entraîne le mécanisme de serrure.

Au contraire, en cas de tentative de fraude, la douille pivote avec le rotor, de sorte que le premier levier pivote avec la douille et que le doigt d'entraînement reste coaxial à la douille et au rotor et n'entraîne pas le second levier.

L'invention sera bien comprise à la lecture de la description suivante faite en se référant au dessin annexé dans lequel:
- la figure 1 est une vue schématique en coupe axiale d'une serrure selon un exemple de réalisation de l'invention;
- la figure 2 est une vue en coupe selon la ligne A-A de la figure 1, pour la position de repos de la serrure,
- la figure 3 est analogue à la figure 2, après rotation au moyen d'une fausse clé ou d'un outil lors d'une tentative de fraude;
- la figure 4 est analogue aux figures 2 et 3, après rotation au moyen de la clé crantée conforme de la serrure, et
- la figure 5 est une vue en bout selon la flèche F de la figure 1, pour la position de la figure 4.

La serrure comprend un corps 1 dans lelquel tourillonne une douille ou stator intermédiaire 2. Un rotor 3 est monté pivotant coaxialement dans la douille 2. Un levier basculant ou batteuse 4 commande le mécanisme de serrure (non représenté). Un levier 5 est entraîné par un téton 6 du rotor 3 et porte un doigt d'entraînement 7 traversant une ouverture du levier 4 et solidaire en rotation dudit levier 5. Le levier 4 est monté pivotant autour d'un axe excentré 8 solidaire en rotation du corps 1 et le levier 5 est monté pivotant autour d'un axe excentré 9 solidaire en rotation de la douille 2.

Des paillettes de verrouillage 10 font saillie hors du rotor 3 pour le verrouiller par rapport à la douille 2 en l'absence de clé ou avec une clé non conforme au code déterminé, de manière classique, par des fenêtres dans les paillettes 10. Lorsque la clé conforme est introduite, les paillettes 10 sont effacées à l'intérieur du rotor 3 qui est ainsi désolidarisé de la douille 2.

En position de repos (figure 1 et 2), le doigt d'entraînement 7 est coaxial au rotor 3 et à la douille 2 qui est indexée par rapport au corps 1 par un indexeur 11 pénétrant dans un évidement du corps 1 sous l'action d'un ressort de rappel 12.

Lors de l'introduction d'une fausse clé ou d'un outil dans le rotor 3, le rotor 3 entraîne en rotation la douille 2 (figure 3) par les paillettes 10 qui n'ont pas été effacées dans le rotor 3, l'indexeur 11 étant comprimé vers l'intérieur de la douille 2 contre l'action du ressort 12. La rotation de la douille 2 entraîne solidairement le levier 5 par l'intermédiaire de l'axe 9 et du téton 6 qui n'a pas de mouvement relatif par rapport au levier 5. Le doigt d'entrainement 7 du levier 5 pivote solidairement avec l'ensemble douille 2, rotor 3, levier 5 en restant coaxial au rotor 3, et à la douille 2. De ce fait, le levier 4 n'est pas entraîné et le mécanisme de serrure n'est pas actionné.

Au contraire, après introduction de la clé conforme et rotation (figures 4 et 5), la douille 2 reste solidaire du corps 1 par l'indexeur 11 car l'effacement des paillettes 10 a libéré le rotor 3 par rapport à la douille 2. Le téton 6 entraîne le levier 5 en rotation autour de l'axe 9, de sorte que le doigt d'entraînement 7 bascule autour de cet axe en entraînant le levier 4 qui pivote autour de l'axe 8 et actionne le mécanisme de serrure.

Si on souhaite que l'entraînement du levier 4 soit retardé après un certain angle de rotation du rotor 3, on peut prévoir un jeu angulaire correspondant entre le téton 3 et le levier 5 ou entre le doigt 7 et le levier 4.

Comme c'est le cas dans l'exemple représenté au dessin, on prévoit que les axes 9 et 8 sont dans le prolongement l'un de l'autre en position de repos. S'ils sont décalés, on doit prévoir que l'ouverture dans le levier 4 que traverse le doigt d'entrainement 7 est allongée radialement.

## Revendications

1. Serrure débrayable du type comprenant un rotor (3) commandé par une clé crantée pour le désolidariser d'un stator, ledit stator étant constitué par une douille (2) montée rotative dans un corps (1) et indexée élastiquement par rapport audit corps (1), ledit rotor (3) commandant un doigt d'entraînement (7) d'un mécanisme de serrure, ledit doigt (7) étant maintenu coaxial au rotor (3) et à la douille (2) en cas de rotation simultanée du rotor (3) et de la douille (2) de manière à ne pas entraîner ledit mécanisme de serrure, caractérisée par le fait que le doigt d'entraînement (7) est solidaire en rotation d'un premier levier (5) articulé sur un premier axe (9) excentré solidaire en rotation de la douille (2), ledit doigt (7) étant coaxial au rotor (3) et à la douille (2) en position de repos, ledit doigt (7) traversant un second levier (4) de commande de la serrure articulé sur un second axe (8) excentré solidaire en rotation dudit corps (1), le rotor (3) comportant un téton (6) d'entraînement dudit premier levier (5).

2. Serrure selon la revendication 1, caractérisée par le fait que le premier et le second axes (9,8) sont alignés en position de repos.

3. Serrure selon la revendiction 1, caractérisé par le fait que le premier et le second axes (9,8) sont décalés radialement en position de repos et le doigt d'entraînement (4) traverse le second levier (4) par une ouverture allongée radialement.

4. Serrure selon l'une des revendications 1 à 3, caractérisée par le fait qu'un jeu angulaire est ménagé entre le téton (6) et le premier levier (5).

5. Serrure selon l'une des revendications 1 à 3, caractérisée par le fait qu'un jeu angulaire est ménagé entre le doigt d'entraînement (7) et le second levier (4).

## Patentansprüche

1. Schloß mit Kupplung, enthaltend einen Rotor (3), der durch einen Schlüssel mit Einkerbung betätigt werden kann, um ihn von einem Stator zu trennen, wobei der genannte Stator aus einer Hülse (2) besteht, die rotierbar in einem Körper (1) angebracht und im Verhältnis zum genannten Körper (1) elastisch verriegelt ist, während der genannte Rotor (3) einen Mitnehmerfinger (7) einer Schloßvorrichtung betätigt, wobei der genannte Finger (7) koaxial zum Rotor (3) und zur Hülse (2) gehalten wird, wenn der Rotor (3) und die Hülse (2) gleichzeitig gedreht werden, so daß die genannte Schloßvorrichtung nicht mitgenommen wird, **dadurch gekennzeichnet**, daß der Mitnehmerfinger (7) drehbeweglich mit einem ersten Hebel (5) verbunden ist, der gelenkig an einer ersten Achse (9) angebracht ist, welche außermittig drehbeweglich mit der Hülse (2) verbunden ist, während der genannte Finger (7) in Ruhestellung koaxial zum Rotor (3) und zur Hülse (2) angeordnet ist, wobei der genannte Finger (7) durch einen zweiten Hebel (4) zur Betätigung des Schlosses hindurchtritt, welches gelenkig an einer zweiten Achse (8) angebracht ist, die außermittig drehbeweglich mit dem genannten Körper (1) verbunden ist und wobei der Rotor (3) einen Zapfen (6) zur Mitnahme des genannten ersten Hebels (5) aufweist.

2. Schloß nach Anspruch 1, **dadurch gekennzeichnet**, daß die erste und die zweite Achse (9, 8) in Ruhestellung ausgefluchtet sind.

3. Schloß nach Anspruch 1, **dadurch gekennzeichnet**, daß die erste und die zweite Achse (9, 8) radial in Ruhestellung versetzt sind und der Mitnehmerfinger (7) mittels einer radial verlängerten Öffnung durch den zweiten Hebel (4) hindurchtritt.

4. Schloß nach einem der Ansprüche 1 bis 3, **dadurch gekennzeichnet**, daß zwischen dem Zapfen (6) und dem ersten Hebel (5) ein Winkelspiel vorgesehen ist.

5. Schloß nach einem der Ansprüche 1 bis 3, **dadurch gekennzeichnet**, daß zwischen dem Mitnehmerfinger (7) und dem zweiten Hebel (4) ein Winkelspiel vorgesehen ist.

## Claims

1. A releasable lock of the type comprising a rotor (3) controlled by a key which is profiled so as to release a stator, the said stator comprising a barrel (2) which is mounted for rotation in a body (1) and which is indexed resiliently with respect to the said body (1), with the said rotor (3) controlling a driving finger (7) for actuating a lock mechanism, the said finger (7) being held in coaxial relationship with the rotor (3) and with the barrel (2) in the event of simultaneous rotation of the rotor (3) and barrel (2), so as not to actuate the said lock mechanism, characterised by the fact that the driving finger (7) is rotatable with a first lever (5) which is articulated on an eccentric first axis (9) rotatable with the barrel (2), the said finger (7) being coaxial with the rotor (3) and with the barrel (2) in a rest position, the said finger (7) extending through a second lever (4) which controls the lock, and which is articulated on a second eccentric axis (8) rotatable with the said body (1), the rotor (3) including a pin (6) for actuating the said first lever (5).

2. A lock according to Claim 1, characterised by the fact that the first and second axes (9, 8) are aligned in the rest position.

3. A lock according to Claim 1, characterised by the fact that the first and second axes (9, 8) are offset radially in the rest position, and the driving finger (4) passes through the second lever (4) via a radially elongated opening.

4. A lock according to one of Claims 1 to 3, characterised by the fact that an angular clearance is defined between the pin (6) and the first lever (5).

5. A lock according to one of Claims 1 to 3, characterised by the fact that an angular clearance is defined between the driving finger (7) and the second lever (4).
